# EUROPÄISCHE PATENTSCHRIFT

(11) **EP 0 649 814 B1**
(45) Veröffentlichungstag und Bekanntmachung des Hinweises auf die Patenterteilung: **05.03.1997**
(21) Anmeldenummer: 94116823.9
(22) Anmeldetag: 25.10.1994
(51) Int. Cl.: B67C 3/24

(54) **Füllmaschine**
Filling machine
Machine de remplissage

(30) Priorität: 26.10.1993 DE 4336449
(43) Veröffentlichungstag der Anmeldung: 26.04.1995
(73) Patentinhaber: KHS Maschinen- und Anlagenbau Aktiengesellschaft, D-47057 Duisburg (DE)
(72) Erfinder: Clüsserath, Ludwig, D-55543 Bad Kreuznach (DE)

(56) Entgegenhaltungen:
- EP-A- 0 309 929
- EP-A- 0 402 643
- DE-A- 3 019 489
- GB-A- 1 188 888

## Beschreibung

Die Erfindung bezieht sich auf eine Füllmaschine umlaufender Bauart zum Füllen von Flaschen oder dergl. Behälter gemäß Oberbegriff Patentanspruch 1.

Eine Füllmaschine dieser Art ist bekannt (DE 17 57 804). Bei der bekannten Füllmaschine sind die Hubelemente an dem unteren Maschinenteil vorgesehen, so daß die Anpreßkräfte beim Anpressen der Flaschen gegen die Füllelemente auch zwischen dem unteren (ersten) und oberen (zweiten) Maschinenteil des Rotors wirken.

Aufgabe der Erfindung ist es, eine Füllmaschine aufzuzeigen, bei der der erste Maschinenteil des Rotors weitestgehend von derartigen Anpreßkräften freigehalten ist.

Zur Lösung dieser Aufgabe ist eine Füllmaschine entsprechend dem kennzeichnenden Teil des Patentanspruches 1 ausgebildet.

Die Anpreßkräfte wirken bei der erfindungsgemäßen Füllmaschine komplett innerhalb des zweiten Maschinenteils, an welchem die Füllelemente vorgesehen sind und welcher höhenverstellbar ist. Hierfür werden nur diejenigen Hubelemente für ein Anheben angesteuert, deren Behälterträger mit einem Behälter belegt ist.

Unter "Nennhub" ist im Sinne der Erfindung derjenige maximale Hub zu verstehen, den ein Hubelement bedingt durch seine Bauform ausführen könnte.

Mit der erfindungsgemäßen Ausbildung läßt sich weiterhin auch erreichen, daß das jeweilige Hubelement in der unteren Hubstellung des Anpreßhubes allenfalls nur eine äußerst geringe Kraft auf Teile des Rotors ausübt, wobei diese Kraft um ein Vielfaches kleiner ist als die Anpreßkraft, während bei der eingangs erwähnten bekannten Füllmaschine bei in der unteren Hubstellung des Anpreßhubes befindlichem Hubelement Kräfte zwischen dem ersten (unteren), umlaufenden Maschinenteil des Rotors und der an einem Maschinengestell vorgesehenen Hubkurve wirken, die der jeweiligen Anpreßkraft entsprechen.

Durch die Begrenzung des Anpreßhubes auf einen Wert, der kleiner ist als der Nennhub, wird in vorteilhafter Weise auch verhindert, daß bei einem eventuellen Bersten von Flaschen Scherben durch den Behälterträger soweit angehoben werden, daß sich diese unmittelbar unter dem Füllelement befinden.

Speziell bei Verarbeitung von Kunststoff-Flaschen (PET-Flaschen) besteht weiterhin die Möglichkeit, die Füllmaschine mittels der Höhenverstellung so einzustellen, daß die Kraft, mit der die Flaschen mit ihrer Mündung an das jeweilige Füllelement angepreßt sind, für den Füllvorgang zwar ausreichend ist, eine übermäßige Beanspruchung der Flaschen aber verhindert ist.

Weiterbildungen der Erfindung sind Gegenstand der Unteransprüche.

Die Erfindung wird im Folgenden anhand der Figuren an einem Ausführungsbeispiel näher erläutert. Es zeigen:
- Fig. 1: in vereinfachter Darstellung und im Schnitt eine Füllmaschine gemäß der Erfindung zum Füllen von Flaschen mit einem flüssigen Füllgut;
- Fig. 2: in vergrößerter Darstellung eines der am Ringkessel der Füllmaschine vorgesehenen Füllelemente, zusammen mit dem zugehörigen Flaschenträger in Form eines Flaschentellers und dem Hubelement;
- Fig. 3: den Flaschenteller bei einer weiteren, möglichen Ausführungsform der Erfindung.

Die in den Figuren dargestellte Füllmaschine dient zum Füllen von Flaschen 1 mit einem flüssigen Füllgut und weist in bekannter Weise u.a. ein unteres Maschinengestell 2 auf, an welchem ein Rotor 3 um eine vertikale Maschinenachse drehbar gelagert und um diese Maschinenachse durch einen nicht näher bezeichneten Antrieb rotierend antreibbar ist. Der Rotor 3 besteht aus einem unteren, umlaufenden Maschinenteil 4 und aus einem oberen, ebenfalls umlaufenden Maschinenteil 5, welches über mehrere Säulen 6 oberhalb des Maschinenteils 4 gehalten ist. Die Säulen 6 sind jeweils höhenverstellbare Säulen mit einem Spindelantrieb zur gleichzeitigen und gleichförmigen Verstellung sämtlicher Säulen 6 und damit Anheben und Absenken des oberen Maschinenteils 5 gegenüber dem unteren Maschinenteil 4 ist ein für sämtliche Säulen 6 gemeinsamer Verstellantrieb 7 vorgesehen.

Durch die verstellbaren Säulen 6 bzw. durch die mit diesen Säulen erreichbare Höhenverstellung des oberen Maschinenteils 5 ist bei der später noch im einzelnen beschriebenen Ausbildung der Füllmaschine eine Verarbeitung von Flaschen 1 möglich, die eine unterschiedliche Höhe aufweisen. Die Größe bzw. der Hub der Höhenverstellung (Verstellhub) ist hierfür größer als die Höhendifferenz der unterschiedlichen Flaschen 1, die mit der Füllmaschine vearbeitet werden sollen.

Am oberen Maschinenteil 5 ist u.a. ein die Maschinenachse konzentrisch umschließender Ringkessel 8 für das flüssige Füllgut vorgesehen. Im Bereich der Außenseite des Ringkessels 8 sind an einem die Maschinenachse konzentrisch umschließenden, mit dem Ringkessel 8 verbundenen und über dessen Unterseite vorstehenden Ring 9 die Füllelemente 10 der Füllmaschine befestigt, und zwar in gleichmäßigen Winkelabständen um die vertikale Maschinenachse verteilt.

Die Füllelemente 10 sind solche ohne ein in die Flaschen 1 einführbares Funktionselement, wie Füllrohr, in die Flasche einführbare, Füllhöhen bestimmende Sonde usw., so daß für das Anpressen der jeweiligen Flasche 1 an das Füllelement 10 zum Füllen mit dem flüssigen Füllgut sowie für eine diesem Füllen eventuell vorausgehende Behandlungsphase ein relativ kleiner Anpreßhub ( z.B in der Größenordnung von 10 mm)ausreichend ist. Für das Anheben und Absenken der jeweiligen Flasche 1 ist unter jedem Füllelement 10 ein Flaschenträger 11 angeordnet, der eine Standfläche für den Boden der jeweiligen Flasche 1 bildet und dem Anpreßhub entsprechend auf- und abbewegbar ist.

Bezogen auf die Maschinenachse ist gegenüber dem Füllelement 10 bzw. dessen Achse FA radial nach innen versetzt ein Hubelement 12 in Form eines doppelwirkenden Hubelementes vorgesehen, die mit ihrer Achse parallel zur Achse FA liegt und deren Zylinder 13 mit seinem oberen Ende am Ring 9 gehalten ist. Die über das untere Ende des Zylinders 13 vorstehende Kolbenstange 14 des Hubelementes 12 ist mit ihrem unteren, freien Ende an dem plattenförmigen Flaschenträger 11 befestigt, und zwar an einem Bereich dieses Flaschenträgers, der bezogen auf die Maschinenachse gegenüber demjenigen Bereich, der als Standfläche für die Flaschen 1 dient, radial nach innen versetzt ist.

Bezogen auf die vertikale Maschinenachse ist gegenüber dem Hubelement 12 radial nach innen versetzt ein Durchflußmesser 15 mit zugehöriger Elektronik 16 vorgesehen. Mit diesem Durchflußmesser 15 wird während des Füllens die der jeweiligen Flasche 1 zufließende Menge an flüssigem Füllgut gemessen, so daß bei Erreichen einer der Soll-Füllmenge entsprechenden Füllgutmenge ein das Schließen eines Flüssigkeitsventils des betreffenden Füllelementes 10 bewirkendes Signal erzeugt wird.

An dem unteren, umlaufenden Maschinenteil 4 ist außen an dortigen radial wegstehenden Armen 4'ein schmaler Ring 17 befestigt, der mit der Oberseite seines radial über den Umfang des Maschinenteils 4 vorstehenden Teilbereich eine Anlagefläche oder Anschlag für sämtliche Flaschenträger 11 bildet, gegen die diese Flaschenträger in der unteren Stellung des Anpreßhubes jeweils mit der Unterseite anliegen, und zwar in einem Bereich, der bezogen auf die vertikale Maschinenachse radial innerhalb der Achsen der Hubelemente 12 liegt.

Bei der in den Figuren 1 und 2 dargestellten Ausführungsform besitzt die Umfangsfläche 17' des Ringes 17 einen radialen Abstand von der vertikalen Maschinenachse, der kleiner ist als der radiale Abstand, den die Achsen der Hubelemente 12 von dieser Maschinenachse aufweisen. Zur zusätzlichen Führung und zur Drehsicherung ist an jedem Flaschenträger 11 ein über die Unterseite dieses Flaschenträgers vorstehender, mit seiner Achse parallel zur Maschinenachse und zur Füllelementachse FA angeordneter Führungsbolzen 18 vorgesehen, der mit seiner Achse in einer gemeinsamen Ebene mit der Maschinenachse und der Achse des jeweiligen Hubelementes 12 liegt, allerdings gegenüber der Achse der Hubelemente bezogen auf die Maschinenachse radial nach innen versetzt ist und der in einer Führungsöffnung 19 des Ringes 17 axial verschiebbar geführt ist. An seinem unteren, über die Unterseite des Ringes 17 bzw. die dortige Führung vorstehenden Endes ist jeder Führungsbolzen 18 mit einem Kopf 20 versehen, der in der obersten, möglichen Hubstellung des Anpreßhubes gegen die Unterseite des Ringes 17 anliegt. Der maximal mögliche Anpreßhub ist somit durch die Länge des Führungsbolzens 18 begrenzt.

Wie die Fig. 2 zeigt, bildet der Zylinder 13 beidseitig von dem mit der Kolbenstangen 13 verbundenen Kolben 21 zwei Zylinderräume, und zwar den unteren Zylinderraum 22 und den oberen Zylinderraum 23.

Die wirksame axiale Länge des Zylinders 13, d.h. der maximal mögliche Hub oder Nennhub, den der Kolben 21 in axialer Richtung aufgrund der Länge des Zylinders 13 ausführen könnte, ist wesentlich größer als der Anpreßhub, d.h. dieser Nennhub jedes Hubelementes 12 ist größer als die Summe aus dem Anpreßhub und dem Verstellhub oder größer als die Summe aus dem Anpreßhub und der Höhendifferenz der mit der Füllmaschine zu verarbeitenden Flaschen 1.

Das Hubelement 12 ist weiterhin so ausgebildet, daß bei der obersten Stellung des Verstellhubes und in der untersten Stellung des Anpreßhubes noch ein Zylinderraum 22 mit ausreichendem Volumen und in gleicher Weise bei der untersten Stellung des Verstellhubes und in der obersten Stellung des Anpreßhubes noch ein Zylinderraum 23 mit ausreichendem Volumen für die Kolbenbewegung verbleiben.

Der Zylinderraum 23 ist über in Druckregelventil 24 mit einer für sämtliche Hubelemente 12 gemeinsamen Leitung 25 für ein gasförmiges Druckmedium, insbesondere Druckluft, verbunden. Der untere Zylinderraum 22 jedes Hubelement 12 ist über ein elektrisch betätigbares, pneumatisches Steuerventil 26 mit einer Leitung 27 für das gasförmiges Druckmedium verbunden. Das Steuerventil 26 ist zwischen zwei Schaltstellungen steuerbar. In der einen, in der Fig. 2 dargestellten Stellung erfolgt über das Steuerventil 26 eine Entlüftung des Zylinderraumes 22 z.B. zur Atmosphäre. In der anderen Stellung steht der Zylinderraum mit der für alle Hubelemente bzw. Hubelementen 12 gemeinsamen Leitung 27 in Verbindung, so daß in dem betreffenden Zylinderraum 22 dann der Druck p1 der Leitung 27 ansteht. Mit Hilfe des Regelventils 24 ist ein sehr kleiner Druck p2 in dem Zylinderraum 23 eingestellt, und zwar derart, daß dieser Druck p2 bei belüftetem Zylinderraum 22 gerade ausreicht, um den Kolben 21 und mit diesem auch den Flaschenträger 11 gegen vorhandene Reibungskräfte zuverlässig in die untere Stellung des Anpreßhubes zu bewegen. Der Druck p2 in der Leitung 27 und damit der in der zweiten Schaltstellung des Steuerventils 26 in dem Zylinderraum 22 herrschenden Druck ist wesentlich größer, so daß in der zweiten Schaltstellung des Steuerventils 26 der Kolben 21 durch den auf die untere Kolbenfläche einwirkenden Druck p2 und mit diesem Kolben auch der Flaschenträger 11 und die Flasche 1 angehoben und die Flasche 1 mit ihrer Mündung gegen das Füllelement 10 mit der erforderlichen Kraft angepreßt wird.

Das jeder Füllstelle (insbesondere bestehend aus dem Füllelement 10, dem Flaschenträger 11 und dem Hubelement 12) individuell zugeordnete Steuerventil 26 wird in Abhängigkeit von dem Vorhandensein einer Flasche 1 und/oder in Abhängigkeit von der Stellung des Rotors 3, ggfs. noch in Abhängigkeit von weiteren Signalen gesteuert.

Für die Verarbeitung bzw. das Füllen von Flaschen 1 einer bestimmten Flaschensorte wird die Höhenlage des oberen Maschinenteils 5 mit Hilfe des Verstellantriebes 7 so eingestellt, daß nur ein Teil des maximal möglichen Anpreßhubes erforderlich ist, um die jeweilige Flasche 1 aus einer unteren Stellung, in der die auf dem Flaschenträger 11 aufstehende Flasche 1 mit ihrer Flaschenmündung von dem jeweiligen Füllelement 10 beabstandet ist, in Dichtlage mit dem Füllelement 10 zu bringen. Für jeden Flaschenträger 11 ist ein Sensor 28 vorgesehen, der ein Signal dann liefert, wenn der betreffende Flaschenträger 11 die oberste mögliche Stellung des Anpreßhubes eingenommen hat, was bedeuten kann, daß sich auf dem Flaschenträger 11 keine oder keine in der Höhe passende Flasche befindet oder aber eine geplatzte Flasche vorliegt. Mit dem Signal des Sensors 28 wird dann beispielsweise ein Öffnen des Flüssigkeitsventil des betreffenden Füllelementes 10 verhindert oder das Schließen des Flüssigkeitsventils des betreffenden Füllelementes 10 veranlaßt. Weiterhin wird mit diesem Signal ein Umschalten des Steuerventils 26 in die erste Schaltstellung zum Entlüften des Zylinderraumes 22 veranlaßt.

Mit 28' ist ein ortsfester Sensor bezeichnet, der an der Bewegungsbahn der Flaschenträger 11 am Ende der Vorspannzone der Drehbewegung des Rotors 3 für sämtliche Flaschenträger gemeinsam vorgesehen ist und immer dann ein Signal liefert, wenn sich ein vorbeibewegender Flaschenträger 11 in der obersten möglichen Stellung des Anpreßhubes befindet.

Die Vorteile der beschriebenen Füllmaschine bestehen u.a. darin, daß neben der Möglichkeit einer individuellen Steuerung der Flaschenträger 11 sämtliche Kräfte zum Anpressen der Flaschen 1 gegen die Füllelemente 10 nur im oberen Maschinenteil 5 wirksam sind und nicht auf das untere Maschinenteil 4 übertragen werden. Trotz der Höhenverstellung ist für das obere Maschinenteil 5 eine von dieser Höhenverstellung unabhängige definierte Position der Flaschenträger 11 in der jeweils unteren Stellung des Anpreßhubes gewährleistet und in dieser unteren Stellung des Anpreßhubes liegen die Flaschenträger 11 nur mit einer äußerst geringen Kraft gegen das Maschinenteil 4 bzw. gegen den dortigen Ring 17 an.

Für die Füllmaschine ergibt sich folgende Arbeitsweise:
1. Übernahme der Flaschen 1 von einem Einschubstern auf den Flaschenträger 11.
   Für diese Übernahme befindet sich das jeweilige Steuerventil 26 in der ersten Schaltstellung, d.h. der Zylinderraum 23 ist mit leichtem Überdruck p2 beaufschlagt und der Zylinderraum 22 entlüftet, so daß der betreffende Flaschenträger 11 in der untersten Stellung des Anpreßhubes mit geringer Kraft von oben gegen den Ring 17 anliegt.
2. Anpressen der Flasche 1.
   Nach dem Überschub der Flasche 1 wird das Steuerventil 26 in die zweite Schaltstellung geschaltet, so daß der Zylinderraum 22 mit dem höheren Überdruck p1 beaufschlagt und hierdurch die Flasche 1 mit dem erforderlichen Anpreßdruck gegen das Füllelement 10 angepreßt wird.
3. Platzende Flaschen 1.
   Bei einer platzenden oder berstenden Flasche 1 wird der betreffende Flaschenträger 11 bis in die oberste mögliche Stellung des Anpreßhubes bewegt. Durch das vom Sensor 28 gelieferte Signal wird ein Öffnen des Flüssigkeitsventils verhindert oder ein bereits geöffnetes Flüssigkeitsventil geschlossen. Weiterhin wird durch das vom Sensor 28 gelieferte Signal auf ein Umschalten des Steuerventils 26 in die erste Schaltstellung bewirkt, so daß hierdurch auch eine Krafteinwirkung auf den Ring 17 über den Anschlag bzw. Kopf 20 verhindert ist.

Die Fig. 3 zeigt in vereinfachter Darstellung einen Flaschenträger 11a und einen die untere Hubstellung festlegenden, dem Ring 17 entsprechenden Ring 17a einer weiteren Ausführungsform.

Der Ring 17a ist hierbei so ausgebildet, daß der Rand 17a' von der radikalen Maschinenachse einen radialen Abstand aufweist, der größer ist als der entsprechende Abstand der Achse des Hubelementes, von dem lediglich das untere Ende der der Kolbenstange 14 entsprechenden Kolbenstange 14a dargestellt ist. Eine Verlängerung 14a' der Kolbenstange 14 steht über die Unterseite des Flaschenträgers 11a vor und ist ebenso wie der dem Führungsbolzen 18 entsprechende Führungsbolzen 18a in einer Bohrung 29 des Ringes 17a axial verschiebbar geführt. Bei dieser Ausführungsform weist der Führungsbolzen 18a den Anschlag bzw. Kopf nicht auf, sondern zur Begrenzung des maximal möglichen Anpreßhubes bzw. zur Festlegung der obersten, möglichen Stellung dieses Anpreßhubes ist an der Verlängerung 14a' der Kopf 30 vorgesehen. Durch den Führungsbolzen 18a und die Verlängerung 14a' ist eine verbesserte Drehsicherung erreicht. Weiterhin sind Biegemomente auf die Kolbenstange 14a sowie auf den Flaschenträger 11a vermieden, wenn der Kopf 30 in der obersten möglichen Stellung des Anpreßhubes gegen die Unterseite des Ringes 17a zur Anlage kommt.

Um nach dem Füllen einer Flasche 1 ein möglichst sanftes Absenken dieser Flasche 1 ohne Beunruhigung des flüssigen Füllgutes zu erreichen, kann es zweckmäßig sein, am Kopf 30 eine Rolle 31 vorzusehen, die mit einer sich mit dem Rotor 3 nicht mitbewegenden Steuerkurve 32 zusammenwirkt und die das Absenken des jeweiligen Flaschenträgers 11a steuert.

In der Fig. 2 ist mit 33 ein die Kolbenstange 14 umgebender Schutz bezeichnet. Dieser besteht beispielsweise aus einem Rohrstück, welches mit die Kolbenstange 14 konzentrisch umschließt, mit seinem unteren Ende am Flaschenträger 11 befestigt ist und teleskopartig gleitend an der Außenfläche des Zylinders 13 anliegt. Anstelle des Rohrstückes kann auch ein Balg verwendet sein.

### Bezugszeichenliste

- 1: Flasche
- 2: Maschinengestell
- 3: Rotor
- 4, 5: Maschinenteil
- 6: Säule
- 7: Verstellantrieb
- 8: Ringkessel
- 9: Ring
- 10: Füllelement
- 11, 11a: Flaschenträger
- 12: Hubelement
- 13: Zylinder
- 14: Kolbenstange
- 15: Durchflußmesser
- 16: Elektronik
- 17, 17a: Ring
- 17', 17a': Umfang
- 18: Führungsbolzen
- 19: Führungsöffnung
- 20: Kopf
- 21: Kolben
- 22, 23: Zylinderraum
- 24: Druckregelventil
- 25: Druckleitung
- 26: Steuerventil
- 27: Druckleitung
- 28: Sensor
- 29: Führungsbohrung
- 30: Kopf
- 31: Rolle
- 32: Steuerkurve
- 33: Schutz

## Patentansprüche

1. Füllmaschine umlaufender Bauart zum Abfüllen eines flüssigen Füllgutes in Flaschen (1) oder dergl. Behälter, mit einem um eine vertikale Maschinenachse rotierend antreibbaren Rotor (3), welcher an einem ersten Maschinenteil (4) ein in Richtung der Maschinenachse innerhalb eines Verstellhubes höhenverstellbares zweites Maschinenteil (5) aufweist, mit einer Vielzahl jeweils eine Füllstelle bildenden Füllelementen (10) an dem zweiten Maschinenteil (5), mit Behälterträgern (11, 11a), von denen jeweils einer jedem Füllelement (10) zugeordnet ist, sowie mit jeweils von wenigstens einer Kolben-Zylinder-Anordnung gebildeten Hubeinrichtungen (12), von denen jede einen durch ihre Bauweise bestimmten maximalen Nennhub aufweist und von denen jede einem Behälterträger (11, 11a) zugeordnet ist und zwischen dem Rotor (3) und dem Behälterträger (11, 11a) wirkt, um diesen innerhalb eines Anpreßhubes zwischen einer unteren Hubstellung und einer oberen Hubstellung für das Anpressen eines Behälters (1) gegen das zugehörige Füllelement (10) zu bewegen, mit wenigstens einem ersten Zylinderraum (22) in jedem Hubelement (12), der für ein Anheben des Behälterträgers (11, 11a) in die obere Hubstellung sowie zur Erzeugung einer Anpreßkraft mit einem ersten Druck (p1) eines Druckmediums, vorzugsweise Druckluft beaufschlagbar ist, sowie mit Mitteln zum Festlegen der unteren Hubstellung des Anpreßhubes unabhängig von der Höhenverstellung, **dadurch gekennzeichnet**, daß jedes Hubelement (12) zwischen dem Behälterträger (11, 11a) und dem zweiten Maschinenteil (5) wirkt, daß die Mittel zum Festlegen der unteren Hubstellung von einem Anschlag (17, 17a) gebildet ist, der für die Behälterträger (11, 11a) an dem unteren Maschinenteil (4) vorgesehen ist, daß jedes Hubelement (12) Mittel (23) aufweist, um den jeweiligen Behälterträger (11, 11a) für eine Bewegung in die untere Hubstellung und für eine Anlage gegen den Anschlag (17, 17a) vorzuspannen, daß eine Steuerventileinrichtung (26) vorgesehen ist, mit der der erste Zylinderraum (22) jedes Hubelementes (12) gesteuert mit dem ersten Druck (p1) des Druckmediums zum Anheben des Behälterträgers (11, 11a) beaufschlagbar und zum Absenken des Behälterträgers (11, 11a) entlüftbar ist, und daß Mittel (18, 20; 14a', 30) vorgesehen sind, die den Anpreßhub auf einen Wert begrenzen, der kleiner ist als der Nennhub.

2. Füllmaschine nach Anspruch 1, dadurch gekennzeichnet, daß die Mittel zum Vorspannen jedes Behälterträgers (11, 11a) in die untere Hubstellung des Anpreßhubes von einem zweiten Zylinderraum (23) jedes Hubelementes (12) gebildet sind, der mit einem zweiten Druck (p2) des Druckmediums beaufschlagbar ist.

3. Füllmaschine nach Anspruch 2, gekennzeichnet durch Mittel, mit denen der zweite Zylinderraum (23) permanent mit dem zweiten Druck (p2) beaufschlagbar ist.

4. Füllmaschine nach Anspruch 2 oder 3, dadurch gekennzeichnet, daß der zweite Druck (p2) wesentlich kleiner ist als der erste Druck (p1).

5. Füllmaschine nach einem der Ansprüche 2 - 4, dadurch gekennzeichnet, daß die die Hubelemente (12) bildenden Kolben-Zylinder-Anordnungen die beiden Zylinderräume (22, 23) jeweils in einem gemeinsamen Zylinder (13) beidseitig von dem Kolben (21) aufweisen.

6. Füllmaschine nach einem der Ansprüche 1 - 5, dadurch gekennzeichnet, daß jedes Hubelement (12) bzw. die dieses Hubelement bildende Kolben-Zylinder-Anordnung für einen Maximalhub ausgelegt ist, der größer ist als der Anpreßhub zuzüglich des Verstellhubes.

7. Füllmaschine nach einem der Ansprüche 1 - 6, dadurch gekennzeichnet, daß Mittel (20, 30) vorgesehen sind, um den Anpreßhub auf einen Wert zu begrenzen, der kleiner ist als der Verstellhub.

8. Füllmaschine nach Anspruch 7, dadurch gekennzeichnet, daß zur Begrenzung des Anpreßhubes an dem jeweiligen Behälterträger (11, 11a) oder an einem Führungsstück (18, 14a') ein weiterer Anschlag (20, 30) gebildet ist, der in der obersten Stellung des Anpreßhubes gegen einen Gegenanschlag vorzugsweise am ersten Maschinenteil (4) zur Anlage kommt.

9. Füllmaschine nach einem Ansprüche 1 - 8, dadurch gekennzeichnet, daß der Anschlag für die Behälterträger (11, 11a) von einem am ersten Maschinenteil (4) vorgesehenen Ring (17, 17a) gebildet ist.

10. Füllmaschine nach Anspruch 8 oder 9, dadurch gekennzeichnet, daß der Gegenanschlag für den weiteren Anschlag an einem am ersten Maschinenteil (4) vorgesehenen Ring (17, 17a) gebildet ist.

11. Füllmaschine nach Anspruch 9 oder 10, dadurch gekennzeichnet, daß der Ring (17, 17a) an mehreren radial von dem ersten Maschinenteil (4) wegstehenden Armen (4') gehalten ist.

12. Füllmaschine nach einem der Ansprüche 1 - 11, dadurch gekennzeichnet, daß jeder Behälterträger (11, 11a) wenigstens eine Führungsstange oder einen Führungsbolzen (18, 18a, 14a') aufweist, die bzw. der über die Unterseite des Behälterträgers (11, 11a) wegsteht und in eine Führungsöffnung (19, 29) im unteren Maschinenteil (4), vorzugsweise im dortigen Ring (17, 17a) eingreift.

13. Füllmaschine nach Anspruch 12, dadurch gekennzeichnet, daß die Führungsstange oder der Führungsbolzen (18, 18a, 14a') einen von der Kreisform abweichenden Querschnitt, beispielsweise einen quadratischen Querschnitt aufweisen, und daß die Führungsöffnung (19, 29) in ihrem Querschnitt an den Querschnitt der Führungsstange oder des Führungsbolzens angepaßt ist.

14. Füllmaschine nach Anspruch 12 oder 13, dadurch gekennzeichnet, daß die Führungsstange (14a') Bestandteil einer Kolbenstange (14) des jeweiligen Hubelementes (12) ist.

15. Füllmaschine nach einem der Ansprüche 1 - 14, dadurch gekennzeichnet, daß die das jeweilige Hubelement (12) bildende Kolben-Zylinder-Anordnung mit ihrem Zylinder (13) am oberen Maschinenteil (5) befestigt ist, und daß am unteren Ende der Kolbenstange (14, 14a) der Behälterträger (11, 11a) vorgesehen ist.

16. Füllmaschine nach einem der Ansprüche 1 - 15, dadurch gekennzeichnet, daß die Füllelemente (10) solche ohne in die Behälter einführbare Sonden oder dergl. Funktionselemente sind.

17. Füllmaschine nach einem der Ansprüche 1 - 16, dadurch gekennzeichnet, daß jedes Hubelement (12) eine Rolle (31) aufweist, die sich gegen die Wirkung der Mittel zum Vorspannen des Behälterträgers (11, 11a) in die untere Hubstellung gegen eine Steuerkurve (32) abstützt.

18. Füllmaschine nach Anspruch 17, dadurch gekennzeichnet, daß die Rolle (31) unterhalb des Behälterträgers (11, 11a) vorgesehen ist.

19. Füllmaschine nach einem der Ansprüche 1 - 16, gekennzeichnet durch wenigstens einen Sensor (28, 28') für die Behälterträger (11, 11a), der ein Sensorsignal dann liefert, wenn ein Flaschenträger (11, 11a) die oberste, mögliche Hubstellung des Anpreßhubes eingenommen hat.

20. Füllmaschine nach Anspruch 19, dadurch gekennzeichnet, daß für jeden Behälterträger (11, 11a) ein eigener Sensor (28) vorgesehen ist.

21. Füllmaschine nach Anspruch 19 oder 20, dadurch gekennzeichnet, daß ein für sämtliche Behälterträger (11, 11a) gemeinsamer Sensor (28') vorgesehen ist.

22. Füllmaschine nach einem der vorhergehenden Ansprüche 1 -21, gekennzeichnet durch einen Schutz (33) für die Kolbenstange (14) des jeweiligen Hubelementes (12).

## Claims

1. Revolving filling machine for filling a liquid product into bottles (1) or similar containers, with a rotor (3) revolving about a vertical machine axis said rotor providing on a machine part (4) a second machine part (5) which is adjustable in height in the direction of the machine axis; with a plurality of filling means (10) and container carriers (11, 11a) for each filling means (10), said filling machine also providing lifting devices (12) arranged between the rotor (3) and the container carrier (11, 11a) in order to move said container carrier between a lower lifting position and a higher lifting position and for pressing the respective container (1) against the filling means (10); each lifting device (12) comprising a first cylinder cavity (22) which pneumatically lifts the container carrier (11, 11a) to the higher lifting position; and providing means for the adjustment of the lower lifting position of the contact lift, characterised by the fact, that each lifting device (12) is arranged between the container carrier (11, 11a) and the second machine part (5); that the means for the adjustment of the lower lifting position are formed by a stop member (17, 17a) provided for the container carriers (11, 11a) on the lower machine part (4); that each lifting device (12) provides means (23) to move the respective container carrier (11, 11a) to the lower lifting position and to contact the stop member (17, 17 a); that a control valve device (26) is provided which controls the first cylinder cavity (22) of each lifting device (12) under the first pressure (p1) of the pressure medium for lifting the container carrier (11, 11a) or, after pressure release, for lowering the container carrier (11, 11a), and that means (18, 20; 14a', 30) are provided restricting the contact lift to a value lower than the nominal lift.

2. Filling machine according to claim 1, characterised by the fact, that the means for pre-stressing and moving each container carrier (11, 11a) into the lower lifting position of the contact lift are formed by a second cylinder cavity (23) of each lifting device (12), to which (cavity) a second pressure (p2) of the pressure medium can be applied.

3. Filling machine according to claim 2, characterised by means with which the second pressure (P2) can be permanently applied to the second cylinder cavity (23).

4. Filling machine according to the preceding claims 2 or 3, characterised by the fact that the second pressure (p2) is considerably lower than the first pressure (p1).

5. Filling machine according to one of the preceding claims 2 to 4, characterised by the fact that the piston-cylinder-arrangements forming the lifting devices (12) provide the two cylinder cavities (22, 23) in a common cylinder (13) on both sides of the piston (21).

6. Filling machine according to one of the preceding claims 1 to 5, characterised by the fact that each lifting device (12) or the piston-cylinder-arrangement forming this lifting device is designed for a maximum lift higher than the contact lift plus the adjusting lift.

7. Filling machine according to one of the preceding claims 1 to 6, characterised by the fact that means (20, 30) are provided to restrict the contact lift to a value lower than the adjusting lift.

8. Filling machine according to claim 7, characterised by the fact that, for restricting the contact lift, the respective container carrier (11, 11a) or a guide member (18, 14a') are provided with another contact stop (20, 30) which contacts a counter-stop, preferably on the first machine part (4), in the upper position of the contact lift.

9. Filling machine according to one of the preceding claims 1 to 8, characterised by the fact that the contact stop for the container carrier (11, 11a) is formed by a ring (17, 17a) provided on the first machine part (4).

10. Filling machine according to claims 8 or 9, characterised by the fact that the counter-stop for the additional contact-stop is formed on a ring (17, 17a) provided on the first machine part (4).

11. Filling machine according to claim 9 or 10, characterised by the fact that the ring (17, 17a) is attached to several arms (4') radially extending away from the first machine part (4).

12. Filling machine according to one of the preceding claims 1 to 11, characterised by the fact that each container carrier (11, 11a) provides at least one guide rod or a guide bolt (18, 18a, 14a'), protruding the underside of the container carrier (11, 11a) and engaging in a guide aperture (19, 29) in the lower machine part (4), preferably in the ring (17, 17a).

13. Filling machine according to claim 12, characterised by the fact that the guide rod or the guide bolt (18, 18 a, 14a') have a cross-section deviating from the circular shape, e. g. a square cross-section, and that the cross-section of the guide aperture (19, 29) fits the cross-section of the guide rod or the guide bolt.

14. Filling machine according to claims 12 or 13, characterised by the fact, that the guide rod (14a') is a component of a piston rod (14) of the respective lifting device (12).

15. Filling machine according to one of the claims 1 to 14, characterised by the fact that the piston-cylinder-arrangement forming the respective lifting device (12) is attached to the upper machine part (5) with its cylinder, and that the container carrier (11, 11a) is provided at the lower end of the piston rod (14, 14a).

16. Filling machine according to one of the claims 1 to 15, characterised by the fact that the filling elements (10) are designed without probes insertable into the containers or similar function elements.

17. Filling machine according to one of the claims 1 to 16, characterised by the fact that each lifting device (12) provides a guide roller supporting itself into the lower lifting position against a cam (32) and against the effect of the means for pre-stressing the container carriers (11, 11a).

18. Filling machine according to claim 17, characterised by the fact that the guide roller (31) is provided below the container carrier (11, 11a).

19. Filling machine according to one of the claims 1-16, characterised by at least one sensor (28, 28') for the container carrier (11, 11a) supplying a signal when a container carrier (11, 11a) is in the highest possible lifting position of the contact lift.

20. Filling machine according to claim 19, characterised by the fact that each container carrier (11, 11a) is provided with its own sensor (28).

21. Filling machine according to claim 19 or 20, characterised by the fact that one common sensor (28') is provided for all container carriers (11, 11a).

22. Filling machine according to one of the preceding claims 1 to 21, characterised by a protective device (33) for the piston rod (14) of the respective lift device (12).

## Revendications

1. Machine de remplissage de type rotatif pour remplir des bouteilles (1) ou des récipients similaires avec un produit de remplissage liquide, comportant un rotor (3) pouvant être entraîné en rotation autour d'un axe vertical de la machine, qui présente, sur une première partie (4) de la machine, une seconde partie (5) de la machine réglable en hauteur en direction de l'axe de la machine, à l'intérieur d'une course de réglage, comportant un grand nombre d'éléments de remplissage (10) formant chacun un poste de remplissage sur la seconde partie (5) de la machine, comportant des supports de récipient (11, 11a) dont chacun est affecté à chaque élément de remplissage (10), ainsi que des dispositifs de levage (12) formés chacun par au moins un dispositif a cylindre et piston, dont chacun présente une course nominale maximale, déterminée par sa construction et dont chacun est affecté à un support de récipient (11, 11a) et opère entre le rotor (3) et le support de récipient (11, 11a), afin de déplacer celui-ci à l'intérieur d'une course de pression, entre une position de levage inférieure et une position de levage supérieure pour presser un récipient (1) contre l'élément de remplissage (10) correspondant, comportant au moins une première chambre de cylindre (22) dans chaque élément de levage (12), qui pour un relevage du support de récipient (11, 11a) dans la position de levage supérieure ainsi que pour la production d'une force de pression, peut être alimentée avec une première pression (p1) d'un fluide sous pression, de préférence de l'air comprimé, et comportant aussi des moyens de fixation de la position de levage inférieure de la course de pression, indépendamment du réglage en hauteur, caractérisée en ce que chaque élément de levage (12) agit entre le support de récipient (11, 11a) et la seconde partie (5) de la machine, en ce que les moyens de fixation de la position de levage inférieure sont formés par une butée (17, 17a), qui est prévue pour les supports de récipient (11, 11a) sur la partie inférieure (4) de la machine, en ce que chaque élément de levage (12) comporte des moyens (23), pour précontraindre le support de récipient (11, 11a) respectif pour un déplacement dans la position de levage inférieure et pour une application contre la butée (17, 17a), en ce qu'il est prévu un dispositif à soupape de commande (26), avec lequel la première chambre de cylindre (22) de chaque élément de levage (12) peut être alimentée, de manière commandée, avec la première pression (p1) du fluide sous pression, en vue du relevage du support de récipient (11, 11a) et peut être purgée de l'air pour l'abaissement du support de récipient (11, 11a), et en ce que sont prévus des moyens (18, 20 ; 14a', 30) qui limitent la course de pression à une valeur qui est inférieure à la course nominale.

2. Machine de remplissage selon la revendication 1, caractérisée en ce que les moyens de précontrainte de chaque support de récipient (11, 11a) sont formés, dans la position de levage inférieure de la course de pression, par une seconde chambre de cylindre (23) de chaque élément de levage (12), qui peut être alimentée avec une seconde pression (p2) du fluide sous pression.

3. Machine de remplissage selon la revendication 2, caractérisée par des moyens avec lesquels la seconde chambre de cylindre (23) peut être alimentée en permanence avec la seconde pression (p2).

4. Machine de remplissage selon la revendication 2 ou 3, caractérisée en ce que la seconde pression (p2) est sensiblement inférieure à la première pression (p1).

5. Machine de remplissage selon l'une des revendications 2 à 4, caractérisée en ce que les dispositifs à cylindre et piston formant les éléments de levage (12), présentent les deux chambres de cylindre (22, 23), dans un cylindre (13) commun, de part et d'autre du piston (21).

6. Machine de remplissage selon l'une des revendications 1 à 5, caractérisée en ce que chaque élément de levage (12) ou le dispositif à cylindre et piston formant cet élément de levage, est conçu pour une course maximale, qui est supérieure à la course de pression augmentée de la course de réglage.

7. Machine de remplissage selon l'une des revendications 1 à 6, caractérisée en ce que sont prévus des moyens (20, 30) pour limiter la course de pression à une valeur, qui est inférieure à la course de réglage.

8. Machine de remplissage selon la revendication 7, caractérisée en ce que pour la limitation de la course de pression sur le support de récipient (11, 11a) respectif ou sur une pièce de guidage (18, 14a'), il est formé une autre butée (20, 30), qui, dans la position la plus haute de la course de pression, vient s'appliquer contre une contre-butée, de préférence sur la première partie (4) de la machine.

9. Machine de remplissage selon l'une des revendications 1 à 8, caractérisée en ce que la butée pour les supports de récipient (11, 11a) est formée par un anneau (17, 17a), prévu sur la première partie (4) de la machine.

10. Machine de remplissage selon la revendication 8 ou 9, caractérisée en ce que la contre-butée pour l'autre butée est formée sur un anneau (17, 17a), prévu sur la première partie (4) de la machine.

11. Machine de remplissage selon la revendication 9 ou 10, caractérisée en ce que l'anneau (17, 17a) est maintenu sur plusieurs bras (4') se tenant éloignés radialement de la première partie (4) de la machine.

12. Machine de remplissage selon l'une des revendications 1 à 11, caractérisée en ce que chaque support de récipient (11, 11a) présente au moins une tige de guidage ou une goupille de guidage (18, 18a, 14a'), qui dépasse de la face inférieure du support de récipient (11, 11a) et qui s'engage dans une ouverture de guidage (19, 29), dans la partie inférieure (4) de la machine, de préférence dans l'anneau (17, 17a) qui s'y trouve.

13. Machine de remplissage selon la revendication 12, caractérisée en ce que la tige de guidage ou la goupille de guidage (18, 18a, 14a') présente une section transversale différente de la forme cylindrique, par exemple une section transversale carrée, et en ce que l'ouverture de guidage (19, 29) est adaptée dans sa section transversale à celle de la tige de guidage ou de la goupille de guidage.

14. Machine de remplissage selon la revendication 12 ou 13, caractérisée en ce que la tige de guidage (14a') fait partie intégrante d'une tige de piston (14) de l'élément de levage (12) respectif.

15. Machine de remplissage selon l'une des revendications 1 à 14, caractérisée en ce que le dispositif à cylindre et piston, formant l'élément de levage (12) respectif, est fixé par son cylindre (13) sur la partie supérieure (5) de la machine, et en ce qu'à l'extrémité inférieure de la tige de piston (14, 14') est prévu le support de récipient (11, 11a).

16. Machine de remplissage selon l'une des revendications 1 à 15, caractérisée en ce que les éléments de remplissage (10) sont des éléments de remplissage sans sonde ou éléments fonctionnels similaires à introduire dans les récipients.

17. Machine de remplissage selon l'une des revendications 1 à 16, caractérisée en ce que chaque élément de levage (12) comporte un galet (31), qui prend appui contre une courbe de commande (32), à l'encontre de l'effet des moyens de précontrainte du support de récipient (11, 11a), dans la position de levage inférieure.

18. Machine de remplissage selon la revendication 17, caractérisée en ce que le galet (31) est prévu au-dessous du support de récipient (11, 11a).

19. Machine de remplissage selon l'une des revendications 1 à 16, caractérisée par au moins un capteur (28, 28') pour les supports de récipient (11, 11a), qui fournit un signal de capteur lorsqu'un support de bouteille (11, 11a) a pris la position de levage la plus haute possible de la course de pression.

20. Machine de remplissage selon la revendication 19, caractérisée en ce que pour chaque support de récipient (11, 11a) il est prévu son propre capteur (28).

21. Machine de remplissage selon la revendication 19 ou 20, caractérisée en ce qu'il est prévu un capteur (28') commun a tous les supports de récipient (11, 11a).

22. Machine de remplissage selon l'une des revendications 1 à 21 précédentes, caractérisée par une protection (33) pour la tige de piston (14) de l'élément de levage (12) respectif.
